# FASCICULE DE BREVET EUROPEEN

(11) **EP 1 654 950 B1**
(45) Date de publication et mention de la délivrance du brevet: **23.01.2008**
(21) Numéro de dépôt: 04405673.7
(22) Date de dépôt: 03.11.2004
(51) Int. Cl.: A44C 5/20, A44C 5/24

(54) **Fermoir de bracelet**
Armbandverschluss
Bracelet fastener

(43) Date de publication de la demande: 10.05.2006
(73) Titulaire: Rolex S.A., 1211 Geneve 24 (CH)
(72) Inventeur: Aquillon, Alain, 1213 Petit-Lancy, Genève (CH); Deriaz, Jean-Marc, 1245 Collonge Bellerive (CH); Moille, Daniel, 74140 Yvoire (FR)
(74) Mandataire: Savoye, Jean-Paul

(56) Documents cités:
- CH-A5- 689 931
- GB-A- 632 119
- US-A- 5 689 861

## Description

La présente invention se rapporte à un fermoir de bracelet comportant au moins deux branches articulées l'une à l'autre par une de leurs extrémités respectives, un dispositif de verrouillage pour maintenir les extrémités libres de ces deux branches en position repliée et des moyens de liaison entre leurs extrémités libres et les extrémités respectives d'un bracelet.

Ce type de fermoir est bien connu voir CH-A-689931 en particulier dans le domaine des fermoirs pour bracelets de montres. Les branches dépliantes du fermoir permettent d'augmenter très sensiblement la longueur du bracelet en position d'ouverture du fermoir, ce qui permet de faire passer la montre-bracelet autour de la main sans avoir besoin de séparer le bracelet.

Il existe un grand nombre de systèmes d'accrochage ou de verrouillage pour ce type de fermoir. La plupart d'entre eux utilisent l'élasticité des branches dépliantes du fermoir. Les propriétés élastiques de tels fermoirs sont donc tributaires du matériau et des dimensions des branches du fermoir. Un même fermoir n'aura donc pas les mêmes caractéristiques si il est en acier ou en or par exemple, si les lames sont usinées dans la masse ou si elles sont en tôle emboutie.

On a déjà proposé dans le EP 1 279 349 un fermoir à branches dépliantes comprenant un ou deux leviers articulés autour d'axes perpendiculaire à une des branches du bracelet et rappelés en position de verrouillage par un ressort disposé transversalement aux lames du fermoir, de sorte que ces leviers sont accessibles sur les deux faces latérales opposées du fermoir sur lesquelles ils font saillie. Ces leviers présentent chacun un rebord interne qui s'étend dans un plan perpendiculaire aux axes de pivotement respectifs des leviers et qui sont destinés à s'engager sur des rebords complémentaires d'un organe de verrouillage solidaire d'une extrémité d'une autre branche du fermoir. En écartant les rebords des leviers par des pressions exercées sur eux à l'encontre de la force exercée par le ressort, l'organe de verrouillage peut pénétrer entre les leviers et est emprisonné lorsqu'on relâche la pression sur les leviers qui sont ramenés dans leur position de verrouillage par la pression du ressort.

Si cette solution permet de rendre le verrouillage indépendant des propriétés élastiques des lames ou branches du fermoir, elle présente un certain nombre de défauts. L'un de ceux-ci est relatif à la sécurité. L'actionnement des leviers pour commander l'ouverture du fermoir résulte d'une simple pression sur des poussoirs qui font saillie latéralement du fermoir. De ce fait l'ouverture du fermoir peut être accidentelle ou involontaire suite à une pression machinale sur les poussoirs. Ce risque est bien évidemment inadmissible, en particulier pour une montre de prix.

On a proposé de remédier à cet inconvénient dans le EP 1 374 716, dans lequel le dispositif d'accrochage des deux branches du bracelet est associé à un système de verrouillage qui comporte un organe de blocage du poussoir empêchant son actionnement intempestif.

Un autre inconvénient que présentent les deux dispositifs susmentionnés vient du fait que la force que le ressort de rappel exerce sur les leviers ne s'exerce pas sur les branches du fermoir, en sorte qu'il peut subsister un jeu entre celles-ci lorsqu'elles sont en position de fermeture, ce qui est perçu comme un défaut par le porteur de la montre-bracelet et n'est donc pas acceptable pour un produit de qualité.

Le but de la présente invention est de remédier, au moins en partie, aux inconvénients susmentionnés.

A cet effet, cette invention a pour objet un fermoir de bracelet conforme à la définition donnée par la revendication 1.

Contrairement à la solution susmentionnée dans laquelle on a de simples poussoirs sur lesquels la force du ressort de rappel agit directement, on pourra constater que le levier du fermoir selon l'invention agit bien sur les moyens de rappel élastiques comme un levier, ce qui lui permet d'obtenir une démultiplication de la force exercée sur lui pour faire fléchir les moyens de rappel élastique. Grâce à cette démultiplication de la force manuelle exercée sur le levier pour ouvrir le fermoir, on peut augmenter la force des moyens de rappel élastique et donc augmenter la force qui s'exerce sur le crochet de verrouillage. Cette force continue de s'exercer en position de fermeture, maintenant les branches serrées l'une contre l'autre, rattrapant ainsi les jeux entre les branches du fermoir.

Il existe plusieurs autres avantages que l'on découvrira à la lecture de la description qui suit faite à l'aide des dessins annexés qui illustrent, schématiquement et à titre d'exemple, trois formes d'exécution du fermoir objet de la présente invention.
La figure 1 est une vue éclatée d'une première forme d'exécution;
la figure 2 est une première vue en coupe longitudinale selon un premier plan de coupe, en position fermée d'une première forme d'exécution;
la figure 3 est une seconde vue en coupe longitudinale selon un second plan de coupe, en position fermée de cette même forme d'exécution;
la figure 4 est une vue en coupe longitudinale du fermoir selon cette forme d'exécution, en position ouverte;
la figure 5 est une vue en coupe d'une deuxième forme d'exécution, en position ouverte du fermoir;
la figure 6 est une vue en coupe longitudinale d'une troisième forme d'exécution.

Le fermoir illustré par les figures 1 à 4 comporte deux branches 1, 2 articulées par une de leurs extrémités autour d'un axe 3 (figure 4). L'extrémité libre de la branche 1 présente un élément d'accrochage 4 qui, dans cette forme d'exécution, se présente sous la forme d'un élément transversal, parallèle à l'axe d'articulation 3. Cet élément d'accrochage 4 se situe dans une partie 1a de l'extrémité libre de la branche 1, incurvée vers l'extérieur. Un espace est ménagé entre cet élément d'accrochage 4 et le fond de cette partie incurvée la pour permettre d'insérer un organe d'accrochage entre l'élément d'accrochage 4 et le fond de la partie incurvée 1a comme on l'expliquera par la suite. Cette même extrémité libre est encore solidaire de deux axes d'articulations 5, 6, parallèles à l'axe d'articulation 3 des branches 1, 2. L'un 5 de ces axes sert à l'articulation d'un couvercle de verrouillage 7, tandis que l'autre sert à l'articulation d'une extrémité d'un des brins du bracelet (non représenté).

L'extrémité libre de la branche 2 est plus épaisse que le reste de cette branche, pour recevoir un axe d'articulation 8. Cette surépaisseur est obtenue en incurvant la face de cette branche 2 tournée vers la branche 1, en sorte qu'en position fermée, cette face incurvée de la branche 2 épouse sensiblement la forme du début de la partie incurvée la du fait qu'elle est plus courte que la branche 1, comme on peut le constater sur la figure 3.

Un organe de liaison 9 est articulé à l'extrémité libre de la branche 2 autour de l'axe d'articulation 8 pour lui permettre une libre articulation d'au moins 180° afin de faciliter le déploiement de cette branche 2 pour le libre passage de la main en position d'ouverture. Cet organe de liaison 9 comporte deux autres axes 10 et 11. L'axe 10 sert à l'articulation d'un levier de verrouillage 12 et l'axe 11 sert à relier d'un couvercle 13. Celui-ci présente deux parois latérales parallèles dans lesquelles est ménagée une pluralité de paires d'éléments de positionnement formés d'empreintes circulaires 14 sur leurs faces internes opposées, pour la fixation d'une barrette (non représentée) dans l'une ou l'autre paire d'empreintes, suivant la longueur désirée pour le bracelet.

L'organe de liaison 9 présente une surface 9a adjacente à la face interne de la paroi supérieure du couvercle 13. Cette surface 9a sert à bloquer le pivotement du couvercle 13 autour de l'axe 11. L'extrémité de ce couvercle 13, située du côté de l'extrémité libre de la branche 2, recouvre l'extrémité arrière du levier de verrouillage 12.

Comme on le voit en particulier sur la figure 3, une extrémité d'un ressort 15 prend appui sur une tige 16 solidaire de l'organe de liaison 9, passe autour de l'axe d'articulation 10 entre cet organe de liaison 9 et le levier de verrouillage 12 et l'autre extrémité de ce ressort 15 prend appui contre la face interne de la paroi supérieure du levier de verrouillage 12. De ce fait, ce ressort crée un couple sur le levier de verrouillage 12 qui tend à le faire tourner dans le sens inverse de celui des aiguilles d'une montre sur les figures 1-4. En réalité, de préférence, deux ressorts 15 sont disposés le long de l'axe de pivotement 10, de part et d'autre de l'organe de liaison 9 qui lui, est au centre de l'axe de pivotement 10.

Le levier de verrouillage 12 porte un crochet de verrouillage 17 conformé pour pouvoir s'engager entre l'élément de verrouillage 4 solidaire de l'extrémité libre de la branche 1 et le fond de la partie incurvée 1a de cette branche 1, position dans laquelle il est maintenu par le couple que lui applique les ressorts 15. Dans cette position de verrouillage, l'extrémité arrière du levier de verrouillage 12, située sous l'extrémité avant du couvercle 13, transmet un couple à ce dernier par l'intermédiaire de l'organe de liaison 9. Ce couple permet de maintenir le couvercle 13 très proche, voire de l'appliquer contre le brin de bracelet dont l'extrémité est fixée dans une des paires d'éléments de positionnement formés d'empreintes 14 et l'empêche de s'en écarter. Ceci évite au couvercle 13 le risque de s'accrocher lors des mouvements faits par la personne qui porte un bracelet muni du fermoir selon l'invention. En outre, un fermoir dont le couvercle peut s'écarter librement du bracelet en raison de son jeu, nuit à l'aspect de ce fermoir et en constitue un facteur de dépréciation.

On a indiqué en traits mixtes sur la figure 4 les trajectoires respectives de la branche 2 autour de son axe d'articulation 3 et du crochet de verrouillage 17 autour de son axe de pivotement 10. On peut constater que les deux trajectoires se coupent sous un angle supérieur à 60°. Grâce à cette disposition, en position de verrouillage, toute force exercée sur les branches 1, 2 pour tendre à les séparer engendre une force tangente au cercle de la trajectoire de ces branches passant par le point de contact entre le crochet de verrouillage 17 et l'élément de verrouillage 4, alors que la réaction du crochet 17 sera une perpendiculaire à la tangente à sa trajectoire autour de l'axe de pivotement 10 passant par ce même point de contact. Cette perpendiculaire passe par l'axe de pivotement 10 et ne crée donc aucun couple qui serait susceptible de favoriser l'ouverture du fermoir et ceci, quelle que soit la grandeur de la force appliquée pour séparer les branches 1 et 2. Il s'agit donc bien d'un dispositif de verrouillage.

Seul le soulèvement de la partie avant du levier 12 pour le faire pivoter dans le sens des aiguilles de la montre, à l'encontre du couple des ressorts 15 peut provoquer l'ouverture du fermoir. Théoriquement, il serait aussi possible d'exercer une pression sur la partie du levier 12 située à droite de son axe d'articulation 10 en se référant aux figures 1-4. Toutefois, compte tenu du fait que l'extrémité arrière de cette partie du levier 12 est située sous le couvercle 13, la place disponible pour exercer manuellement cette pression est insuffisante. En outre, il faudrait agir directement à l'encontre de la force des ressorts 15, alors qu'en soulevant le levier 12 par son extrémité avant, on bénéficie du bras de levier qui réduit l'effort nécessaire pour vaincre la force des ressorts.

Il est donc pratiquement exclu que l'on puisse ouvrir le fermoir involontairement en n'exerçant qu'une pression sur la partie droite (en se référant aux figures 1-4) du levier 12, du fait que l'on n'a qu'un accès difficile à la partie la plus proche de l'axe et que plus on est proche de l'axe plus la force nécessaire à son pivotement est importante, d'autant plus que l'on agit alors directement à l'endroit où s'exerce la force des ressorts 15 sur le levier 12. Au contraire, le soulèvement du levier 12 permet de bénéficier du bras de levier, en sorte que la pression des ressorts 15 peut être choisie relativement élevée puisque l'effort nécessaire au basculement du levier 12 pour l'ouverture est réduit grâce au bras de levier. L'ouverture accidentelle ou par inadvertance de ce fermoir est donc pratiquement exclue.

Le couvercle de verrouillage 7 est prévu à titre de sécurité complémentaire. Il est destiné à recouvrir le levier de verrouillage 12 par basculement, une fois que le crochet de verrouillage 17 a été accroché à l'élément de verrouillage 4. Ce couvercle de verrouillage 7 peut être maintenu en position rabattue grâce à deux empreintes 7a ménagées sur les faces internes de ses parois latérales qui peuvent venir s'encliqueter sur les extrémités opposées de l'axe de pivotement 10 du levier 12 qui font alors saillie des faces latérales de ce levier 12 et peuvent s'escamoter à l'encontre de la pression d'un ressort à boudin disposé dans l'axe de pivotement 10, à l'instar d'une barrette à piston bien connue pour fixer un bracelet aux cornes d'une boîte de montre-bracelet.

La deuxième forme d'exécution (figure 5) diffère essentiellement de la première forme d'exécution en raison de l'absence du second couvercle de verrouillage 7. Une autre différence réside dans le fait qu'un axe 20 sert à l'articulation du levier 22 sur l'organe de liaison 19, ainsi qu'à relier le couvercle 23 à cet organe de liaison 19. Le levier 22 est recouvert d'un capot 28 qui augmente la longueur du bras de levier. Ce levier 22 porte un crochet 27 destiné à s'accrocher à l'élément de verrouillage 4 de la branche 1 exactement comme dans la première forme d'exécution.

Dans ce cas, le ou les ressorts de rappel 25 prennent appui sur une cheville 26 solidaire du levier 22 à une de leurs extrémités et contre la face interne de la paroi supérieure de l'organe de liaison 19 à leurs autres extrémités, appliquant ainsi au levier 22 un couple autour de l'axe d'articulation 20 dirigé dans le sens contraire à celui des aiguilles de la montre.

La troisième forme d'exécution illustrée par la figure 5 est destinée à intégrer le fermoir dans un bracelet à maillons articulés formé d'au moins trois rangées longitudinales de maillons, dans lequel les maillons d'une rangée sont décalés longitudinalement d'un demi pas par rapport à ceux de la rangée adjacente, le pas correspondant à la distance longitudinale entre deux maillons adjacents de la même rangée.

L'extrémité libre de la branche 1 est solidaire d'au moins un maillon 29, plusieurs maillons semblables pouvant être alignés transversalement au maillon 29 en fonction du nombre de rangées de maillons que comporte le bracelet qui doit être relié au fermoir. Ce ou ces maillons 29 comportent une tige transversale de verrouillage 34 et un axe à vis 35 pour effectuer la liaison avec le bracelet (non représenté).

De même, l'organe de liaison 30 qui est articulé autour d'un axe d'articulation 31, à l'extrémité libre de la branche 2, comporte un second axe d'articulation 32 auquel est articulé le levier de verrouillage 33 qui se présente sous la forme externe d'un maillon 33a auquel est fixé un élément de préhension 33b. La partie avant de face inférieure du levier de verrouillage 33 est évidée pour former un crochet 33c. Un logement 33d est ménagé dans la partie arrière de la face inférieure du levier en forme de maillon 33a pour loger un cylindre 36 qui renferme un ressort à boudin et un piston 37, pressé vers l'extérieur par le ressort à boudin. La course de ce piston 37 est limitée par sa partie arrière de plus grand diamètre, de sorte que celle-ci bute, en fin de course, contre la face avant du cylindre 36 à travers une ouverture de laquelle passe la portion externe visible, de plus petit diamètre du piston 37. L'extrémité externe de ce piston 37 s'appuie contre la face supérieure de la branche 2 du fermoir et applique au levier 33 un couple autour de l'axe d'articulation 32 ans le sens contraire à celui des aiguilles de la montre.

L'axe d'articulation 32 de l'organe de liaison sert encore à l'articulation de deux maillons de liaison 38, situés transversalement de part et d'autre du levier de verrouillage 33 en forme de maillon 33a. Ces maillons de liaison 38 comportent un axe d'articulation à vis 39 pour permettre la fixation d'une extrémité d'un brin du bracelet (non représenté). L'accrochage du crochet de verrouillage 33c sur la tige de verrouillage 34 s'effectue en soulevant le levier 33 ou en le faisant pivoter dans le sens des aiguilles de la montre autour de l'axe d'articulation 32 à l'encontre de la force du ressort de rappel exercée par l'intermédiaire du piston 37.

## Revendications

1. Fermoir de bracelet comportant au moins deux branches (1, 2) articulées l'une à l'autre par une de leurs extrémités respectives, un dispositif de verrouillage pour maintenir les extrémités libres de ces deux branches en position repliée et des moyens de liaison (6, 35) entre leurs extrémités libres et les extrémités respectives d'un bracelet, **caractérisé en ce que** l'une desdites extrémités libres comporte un levier (12, 22, 33), articulé autour d'un axe (10, 20, 32) parallèle à l'axe d'articulation (3) desdites branches (1, 2) et solidaire d'un crochet de verrouillage (17, 27, 33c), l'autre des extrémités libres comportant un élément d'accrochage (4, 34) conformé pour permettre audit crochet de verrouillage (17, 27, 33c) de venir en prise avec lui, pour maintenir lesdites branches (1, 2) en position repliée, ledit levier (12, 22, 33) comportant des moyens élastiques (15, 25, 37) pour exercer un couple sur lui et des moyens de butée (13, 23) pour limiter son pivotement, sous l'effet dudit couple, autour dudit axe (10, 20, 32), dans une position correspondant au moins à l'engagement dudit crochet de verrouillage (17, 27, 33c) avec ledit élément d'accrochage (4, 34), dans laquelle lesdits moyens élastique (15, 25, 37) sont sous tension, en sorte que ledit levier (12, 22, 33) doit pivoter à l'encontre desdits moyens élastiques (15, 25, 37) lors de l'engagement et du dégagement dudit crochet de verrouillage (17, 27, 33c) avec ledit élément d'accrochage (4, 34).

2. Fermoir selon la revendication 1 dans lequel en position d'accrochage, ledit crochet (17, 27, 33c) s'étend en direction de l'autre (1) desdites branches articulées l'une à l'autre, sur une partie dudit levier (12, 22, 33) située du côté de l'axe d'articulation (10, 20, 32) de ce levier (12, 22, 33) opposée à l'axe d'articulation (3) desdites branches (1, 2) et est recourbé en direction de l'axe d'articulation (3) de ces branches (1, 2), alors que le couple exercé sur ledit levier (12, 22, 33) par lesdits moyens élastiques (15, 25, 37) tend à faire tourner ledit crochet (17, 27, 33c) en direction de l'axe d'articulation (3) entre lesdites branches (1, 2), en sorte que le dégagement et l'engagement dudit crochet (17, 27, 33c) dudit élément d'accrochage (4, 34) résulte respectivement de l'éloignement et du rapprochement de la partie dudit levier (12, 22, 33) portant ledit crochet (17, 27, 33c) par rapport à ladite lame (1) portant l'élément d'accrochage (4, 34).

3. Fermoir selon l'une des revendications 1 et 2, selon lequel ledit levier (12, 22, 33) est relié à l'extrémité libre de ladite branche (2) par une pièce de liaison (9, 19, 30) comportant au moins deux axes d'articulation (8, 10, 11, 18, 20, 31, 32)) parallèles à celui (3) desdites branches (1, 2), un premier (8, 18, 31) entre cette pièce de liaison (9, 19, 30) et l'extrémité libre de ladite branche (2) et un deuxième (10, 20, 32) entre cette pièce de liaison (9, 19, 30) et ledit levier (12, 22, 33).

4. Fermoir selon la revendication 3, dans lequel le deuxième axe d'articulation (32) de ladite pièce de liaison (30) sert également d'axe d'articulation d'une extrémité du bracelet.

5. Fermoir selon la revendication 3, dans lequel ladite pièce de liaison (9) comporte un troisième axe de liaison (11) pour un couvercle (13) présentant deux parois latérales parallèles dont les faces internes comportent des paires opposées d'éléments de positionnement (14) de barrette pour permettre de relier une extrémité du bracelet à l'une desdites paires d'éléments de positionnement (14).

6. Fermoir selon la revendication 5, dans lequel des moyens de butées (9a) servent à bloquer l'amplitude de pivotement dudit couvercle (13) par rapport à ladite pièce de liaison (9).

7. Fermoir selon la revendication 6, dans lequel, une portion dudit levier (12) située, en position d'accrochage, du côté dirigé vers l'axe d'articulation (3) desdites branches (1, 2) par rapport à l'axe d'articulation (10) dudit levier (9), s'étend sous ledit couvercle (13), qui sert de moyens de butée pour limiter le pivotement dudit levier (12) autour de son axe d'articulation (10) sous l'effet dudit couple, dans une position correspondant à l'engagement dudit crochet (17) avec ledit élément d'accrochage (4), le couple transmis par le levier (12) au couvercle (13) par l'intermédiaire de ladite pièce de liaison (9) tendant à appliquer celui-ci en direction du bracelet.

8. Fermoir selon l'une des revendications 5 à 7, dans lequel un second couvercle (7) est monté pivotant autour d'un axe (5) parallèle à l'axe d'articulation (3) desdites branches (1, 2) à l'extrémité libre de ladite branche (1) comportant un élément d'accrochage (4) conformé pour permettre audit crochet (17) de venir en prise avec lui, pour qu'en position rabattue en direction du premier couvercle (13), le second couvercle (7) recouvre ledit levier (12) et tend à s'opposer à l'ouverture de celui-ci.

9. Fermoir selon la revendication 8, dans lequel, l'axe d'articulation (10) dudit levier (12) présente deux extrémités rétractables de manière élastique, qui font saillie latéralement et servent à venir en prise respectivement avec deux empreintes (7a) ménagées sur deux faces latérales opposées dudit second couvercle (7) pour le maintenir en position rabattue en direction du premier couvercle (13) sur ledit levier (12).

10. Fermoir selon l'une des revendications précédentes, dans lequel l'angle avec lequel la trajectoire décrite par la surface d'accrochage dudit crochet de verrouillage (17, 27, 33c) autour de l'axe d'articulation (10, 20, 32) du levier (12, 22, 33) coupe la trajectoire desdites branches (1, 2) autour de leur axe d'articulation (3) est au moins égal à 60° et la surface d'accrochage dudit crochet de verrouillage (17, 27, 33c) est conformée pour qu'en position d'accrochage, la réaction à une force tendant à séparer lesdites branches articulées passe par l'axe d'articulation (10, 20, 32) dudit crochet de verrouillage (17, 27, 33c).

## Claims

1. A bracelet clasp comprising at least two branches (1, 2) articulated on one another via one of their respective ends, a latching device for keeping the free ends of these two branches in a folded position and linkage means (6, 35) between their free ends and the respective ends of a bracelet, wherein one of said free ends comprises a lever (12, 22, 33), articulated about a shaft (10, 20, 32) parallel to the shaft of articulation (3) of said branches (1, 2) and fixedly attached to a latching hook (17, 27, 33c), the other of the free ends comprising a coupling element (4, 34) formed to allow said latching hook (17, 27, 33c) to engage therewith, to keep said branches (1, 2) in the folded position; said lever (12, 22, 33) comprising elastic means (15, 25, 37) to exert a torque thereon and abutment means (13, 23) to limit its pivoting, under the effect of said torque, about said shaft (10, 20, 32), in a position corresponding at least to the engagement of said latching hook (17, 27, 33c) with said coupling element (4, 34) in which said elastic means (15, 25, 37) are under tension, such that said lever (12, 22, 33) must pivot against said elastic means (15, 25, 37) during the engagement and disengagement of said latching hook (17, 27, 33c) with said coupling element (4, 34).

2. The clasp as claimed in claim 1 in which, in the coupled position, said hook (17, 27, 33c) extends in the direction of the other (1) of said branches articulated on one another, over a portion of said lever (12, 22, 33) situated on the side of the articulation shaft (10, 20, 32) of this lever (12, 22, 33) opposite to the articulation shaft (3) of said branches (1, 2) and is curved in the direction of the articulation shaft (3) of these branches (1, 2), while the torque exerted on said lever (12, 22, 33) by said elastic means (15, 25, 37) tends to cause said hook (17, 27, 33c) to turn in the direction of the articulation shaft (3) between said branches (1, 2) such that the disengagement and engagement of said hook (17, 27, 33c) of said coupling element (4, 34) results respectively from the movement away from and toward the portion of said lever (12, 22, 33) supporting said hook (17, 27 33c) relative to said blade (1) supporting the coupling element (4, 34).

3. The clasp as claimed in either of claims 1 and 2, wherein said lever (12, 22, 33) is connected at the free end of said branch (2) by a linkage piece (9, 19, 30) comprising at least two articulation shafts (8, 10, 11, 18, 20, 31, 32) parallel to that (3) of said branches (1, 2), a first (8, 18, 31) between this linkage piece (9, 19, 30) and the free end of said branch (2) and a second (10, 20, 32) between this linkage piece (9, 19, 30) and said lever (12, 22, 33).

4. The clasp as claimed in claim 3, wherein the second articulation shaft (32) of said linkage piece (30) also serves as an articulation shaft of one end of the bracelet.

5. The clasp as claimed in claim 3, wherein said linkage piece (9) comprises a third linkage shaft (11) for a cover (13) having two parallel side walls whose internal faces comprise opposite pairs of bar positioning elements (14) for connecting one end of the bracelet to one of said pairs of positioning elements (14).

6. The clasp as claimed in claim 5, wherein abutment means (9a) serve to stop the amplitude of pivoting of said cover (13) relative to said linkage piece (9).

7. The clasp as claimed in claim 6, wherein a portion of said lever (12) situated, in the coupled position, on the side directed toward the articulation shaft (3) of said branches (1, 2) relative to the articulation shaft (10) of said lever (9), extends under said cover (13), which serves as an abutment means to limit the pivoting of said lever (12) about its articulation shaft (10) under the effect of said torque, in a position corresponding to the engagement of said hook (17) with said coupling element (4), the torque transmitted by the lever (12) to the cover (13) via said linkage piece (9) tending to press the latter in the direction of the bracelet.

8. The clasp as claimed in one of claims 5 to 7, wherein a second cover (4) is mounted pivotingly about a shaft (5) parallel to the articulation shaft (3) of said branches (1, 2) at the free end of said branch (1) comprising a coupling element (4) shaped to allow said hook (17) to engage therewith, so that in the position pressed down toward the first cover (13), the second cover (7) covers said lever (12) and tends to oppose the opening of the latter.

9. The clasp as claimed in claim 8, wherein the articulation shaft (10) of said lever (12) has two elastically retractable ends, which protrude laterally and serve to engage respectively with two recesses (7a) made on two opposite side faces of said second cover (7) to hold it in position pressed down toward the first cover (13) on said lever (12).

10. The clasp as claimed in one of the preceding claims, wherein the angle with which the trajectory described by the coupling surface of said latching hook (17, 27, 33c) about the articulation shaft (10, 20, 32) of the lever (12, 22, 33) intersects the trajectory of said branches (1, 2) about their articulation shaft (3) is at least equal to 60° and the coupling surface of said latching hook (17, 27, 33c) is shaped so that, in the coupling position, the reaction to a force tending to separate said articulated branches passes through the articulation shaft (10, 20, 32) of said latching hook (17, 27, 33c).

## Patentansprüche

1. Armbandverschluss, zumindest zwei miteinander an einem ihrer jeweiligen Enden gelenkig verbundene Arme (1, 2), eine Verriegelungsvorrichtung, um die freien Enden dieser beiden Arme in einer gefalteten Lage zuhalten, sowie Mittel (6, 35) für eine Verbindung zwischen ihren freien Enden und den entsprechenden Enden eines Armbandes umfassend, **dadurch gekennzeichnet, dass** eines der benannten freien Enden einen Hebel (12, 22, 33) umfasst, der um eine Achse (10, 20, 32) schwenkt, die parallel zur Gelenkachse (3) der Arme (1, 2) ist, und fest mit einem Verriegelungshaken (17, 27, 33c) verbunden ist, während das andere der freien Enden ein Einhakelement (4, 34) umfasst, das so gestaltet ist, dass der Verriegelungshaken (17, 27, 33c) mit ihm in Eingriff gelangen kann, um die Arme (1, 2) in der gefalteten Lage zu halten, wobei der Hebel (12, 22, 33) federnde Mittel (15, 25, 37), die eine Kraft auf ihn ausüben, sowie Anschlagmittel (13, 23) umfasst, um seine durch die Kraft bewirkte Schwenkung um die benannte Achse (10, 20, 32) auf eine Position, die zumindest dem Eingreifen des Verriegelungshakens (17, 27, 33c) in das Einhakelement (4, 34) entspricht, in der die federnden Mittel (15, 25, 37) gespannt sind, zu begrenzen, so dass der Hebel (12, 22, 33) während des Eingreifens des Verriegelungshakens (17, 27, 33c) in das Einhakelement (4, 34) und seiner Trennung von diesem Element den federnden Mitteln (15, 25, 37) entgegenwirkend schwenken muss.

2. Verschluss nach Anspruch 1, bei dem sich in der Einhakstellung der Haken (17, 27, 33c) in Richtung auf den anderen (1) der gelenkig miteinander verbundenen Arme über einen Abschnitt des benannten Hebels (12, 22, 33) hinweg erstreckt, der auf der Seite der Gelenkachse (10, 20, 32) dieses Hebels (12, 22, 33) liegt, die zur Gelenkachse (3) der benannten Arme (1, 2) entgegengesetzt ist, und in der er zur Gelenkachse (3) dieser Arme (1, 2) hin gekrümmt ist, während die von den federnden Mitteln (15, 25, 37) auf diesen Hebel (12, 22, 33) ausgeübte Kraft den Haken (17, 27, 33c) in Richtung auf die Gelenkachse (3) zwischen den Armen (1, 2) zu drehen sucht, so dass die Trennung des Hakens (17, 27, 33c) vom Einhakelement (4, 34) bzw. sein Eingreifen in dieses Element dazu führt, dass sich der Abschnitt des Hebels (12, 22, 33), der den Haken (17, 27, 33c) trägt, von dem Bügel (1), der das Einhakelement (4, 34) trägt, entfernt bzw. ihm näher rückt.

3. Verschluss nach einem der Ansprüche 1 und 2, wonach der Hebel (12, 22, 33) mit dem freien Ende des Armes (2) durch ein Verbindungsstück (9, 19, 30) verbunden ist, das zumindest zwei Gelenkachsen (8, 10, 11, 18, 20, 31, 32) umfasst, die parallel zur Gelenkachse (3) der Arme (1, 2) verlaufen, eine erste (8, 18, 31) zwischen diesem Verbindungsstück (9, 19, 30) und dem freien Ende des Armes (2) und eine zweite (10, 20, 32) zwischen diesem Verbindungsstück (9, 19, 30) und dem Hebel (12, 22, 33).

4. Verschluss nach Anspruch 3, worin die zweite Gelenkachse (32) des Verbindungsstücks (30) zugleich als Gelenkachse eines Endes des Armbandes dient.

5. Verschluss nach Anspruch 3, worin das Verbindungsstück (9) eine dritte Verbindungsachse (11) für einen Deckel (13) umfasst, der zwei parallele Seitenwände aufweist, deren Innenseiten gegenüberliegende Paare von Positionierelementen (14) für einen Steg besitzen, um eine Verbindung eines Armbandendes mit einem der benannten Paare von Positionierelementen (14) zu ermöglichen.

6. Verschluss nach Anspruch 5, worin Anschlagmittel (9a) dazu dienen, die Amplitude der Schwenkung des Deckels (13) bezüglich des Verbindungsstücks (9) zu begrenzen.

7. Verschluss nach Anspruch 6, worin ein Abschnitt des Hebels (12), der sich in der Einhakstellung auf der Seite befindet, die zur Achse (3) der Schwenkung der Arme (1, 2) bezüglich der Gelenkachse (10) des Hebels (9) weist, sich unter dem Deckel (13) erstreckt, der als Anschlagmittel dient, um die Schwenkung des Hebels (12) um seine Gelenkachse (10) unter der Einwirkung der benannten Kraft auf eine Position zu begrenzen, die dem Eingriff des Hakens (17) in das Einhakelement (4) entspricht, wobei die durch den Hebel (12) über das Verbindungsstück (9) auf den Deckel (13) ausgeübte Kraft diesen zum Armband hin zu drücken sucht.

8. Verschluss nach einem der Ansprüche 5 bis 7, worin ein zweiter Deckel (7) um eine Achse (5) schwenkend, die zur Gelenkachse (3) der Arme (1, 2) parallel ist, an das freie Ende des Armes (1) montiert ist, das ein Einhakelement (4) trägt, das so gestaltet ist, dass der Haken (17) mit ihm in Eingriff gelangen kann, damit in der zum ersten Deckel (13) hin gefalteten Lage der zweite Deckel (7) den Hebel (12) verdeckt und sich seinem Öffnen entgegenzustellen sucht.

9. Verschluss nach Anspruch 8, worin die Gelenkachse (10) des Hebels (12) zwei elastisch zurückziehbare Enden aufweist, die seitlich hervorstehen und dazu dienen, mit zwei Vertiefungen (7a) in Eingriff zu gelangen, die auf den beiden gegenüberliegenden Seitenflächen des zweiten Deckels (7) eingelassen sind, um ihn in der in Richtung auf den ersten Deckel (13) gefalteten Position auf dem Hebel (12) zu halten.

10. Verschluss nach einem der vorangehenden Ansprüche, worin der Winkel, unter dem die von der Einhakfläche des Verriegelungshakens (17, 27, 33c) um die Gelenkachse (10, 20, 32) des Hebels (12, 22, 33) herum beschriebene Bahn die Bahn der Arme (1, 2) um ihre Gelenkachse (3) schneidet, zumindest 60° beträgt, und die Einhakfläche des Verriegelungshakens (17, 27, 33c) so gestaltet ist, dass in der Einhakstellung die Reaktion auf eine Kraft, die die Gelenkarme zu trennen sucht, durch die Gelenkachse (10, 20, 32) des Verriegelungshakens (17, 27, 33c) verläuft.
